# EUROPÄISCHE PATENTANMELDUNG

(11) **EP 4 428 320 A1**
(43) Veröffentlichungstag der Anmeldung: **11.09.2024**
(21) Anmeldenummer: 24161626.7
(22) Anmeldetag: 06.03.2024
(51) Int. Cl.: E04F 13/06, E06B 1/62

(54) **ANPUTZDICHTLEISTE**

(30) Priorität: 07.03.2023 DE 102023105542
(71) Anmelder: Protektorwerk Florenz Maisch GmbH & Co. KG, 76571 Gaggenau (DE)
(72) Erfinder: KÄRST, Matthias, 76437 Rastatt (DE)
(74) Vertreter: Manitz Finsterwald Patent- und Rechtsanwaltspartnerschaft mbB

(57) **Zusammenfassung**

Eine Anputzdichtleiste weist einen Profilkörper mit einem entlang einer Einsetzrichtung ausgerichteten Basisschenkel zur Befestigung sowie einem Putzschenkel zum Einputzen auf, wobei der Putzschenkel in eine senkrecht zur Einsetzrichtung ausgerichtete Normalrichtung vom Basisschenkel absteht. An einer vom Putzschenkel abgewandten Seite des Basisschenkels ist eine Aufnahme für ein Dichtband ausgebildet, die in die Normalrichtung durch einen Basisabschnitt, in die Einsetzrichtung durch einen hinteren Wandabschnitt und entgegen der Einsetzrichtung durch einen vorderen Wandabschnitt des Basisschenkels begrenzt wird. Der Profilkörper umfasst ferner einen Schwenkschenkel mit einem Halteabschnitt und einem Abdeckabschnitt, der gelenkig am Basisschenkel befestigt ist und aus einer Auslenkstellung, in der ein Dichtband in die genannte Aufnahme eingesetzt werden kann, in eine Montagestellung verschwenkt werden kann, in welcher der Halteabschnitt die Aufnahme entgegen der Normalrichtung begrenzt und der Abdeckabschnitt entgegen der Einsetzrichtung über den Basisschenkel übersteht. In der Montagestellung ist/sind der Halteabschnitt und/oder der Abdeckabschnitt des Schwenkschenkels relativ zur Einsetzrichtung schräg ausgerichtet.

## Beschreibung

Die Erfindung betrifft eine Anputzdichtleiste für den Baukörperanschluss eines Bauelements, insbesondere eines Fensters, einer Tür, eines Rollladenkastens oder dergleichen, an einer Gebäudewand.

Anputzdichtleisten dienen zum Abdichten von Fugenbereichen, die zwischen einem Bauelement und Teilen eines Baukörpers, wie etwa einer Gebäudewand, gebildet sind, also zum Beispiel zwischen dem Blendrahmen eines Fensters oder einer Tür und dem sich daran anschließenden Mauerwerk. Auch an Übergängen von unterschiedlich gestalteten Wand- oder Fassadenabschnitten, wie zum Beispiel an der Übergangsstelle zwischen einer Holzvertäfelung und einer Putzfassade, werden Anputzdichtleisten der eingangs genannten Art verwendet. Demgemäß bilden auch Fassadenelemente, Wandverkleidungselemente, Paneele und dergleichen Bauelemente im Sinne der vorliegenden Offenbarung. Von der Dichtwirkung abgesehen sorgen Anputzdichtleisten für einen optisch ansprechenden Abschluss einer auf die Gebäudewand aufgetragenen Putzschicht.

Zur Abdichtung einer Fuge zwischen dem Bauelement und der Gebäudewand kann die Anputzdichtleiste zumindest teilweise in diese Fuge eingesetzt werden. Für eine stabile Befestigung der Anputzdichtleiste und/oder zur Verstärkung einer Eckkante am Übergang von der Gebäudewand zur Fuge ist es zudem vorteilhaft, die Anputzdichtleiste zumindest teilweise an der Gebäudewand einzuputzen, also in eine an einer Wandfläche der Gebäudewand aufgetragene Putzschicht einzubetten. Dabei kann die Gebäudewand insbesondere als Wärmedämmverbundsystem ausgebildet sein, so dass die Anputzdichtleiste an einer Wärmedämmung der Gebäudewand angebracht und eingeputzt wird. Zur Befestigung der Anputzdichtleiste ist es daher zweckmäßig, an der Anputzdichtleiste Strukturen vorzusehen, die ein stabiles Einputzen ermöglichen.

Darüber hinaus ist es wichtig, dass die Anputzdichtleiste, wenn sie bereits in die Fuge eingesetzt, jedoch noch nicht eingeputzt ist, bereits hinreichend lagefixiert ist, um vor dem Einputzen und während des Einputzens die Lage, die sie einnehmen soll, zuverlässig beizubehalten. Dazu ist es zweckmäßig, wenn sich die Anputzdichtleiste beidseitig, einerseits an dem Bauelement und andererseits an der Gebäudewand, möglichst flächig oder an mehreren verteilt angeordneten Stützpunkten abstützen kann. Des Weiteren soll die Anputzdichtleiste nach der Montage und dem Einputzen die Fuge zwischen dem Bauelement und der Gebäudewand möglichst zuverlässig abdichten, auch wenn sich die Fuge, vor allem temperaturbedingt, in gewissem Maße weiten und verengen kann. Zudem soll die Anputzdichtleiste dabei möglichst unauffällig, insbesondere von außen nicht sichtbar, sein.

Es ist eine Aufgabe der Erfindung, eine Anputzdichtleiste bereitzustellen, die flexibel für den Baukörperanschluss eines Bauelements an einer Gebäudewand einsetzbar ist, sich dabei auf vergleichsweise einfache und zugleich zuverlässige Weise bei der Montage positionieren und für das Einputzen lagefixieren lässt, die Fuge zwischen dem Bauelement und der Gebäudewand mit einem gewissen Bewegungsausgleich zuverlässig abdichtet und dabei möglichst unauffällig ist.

Die Aufgabe wird gelöst durch eine Anputzdichtleiste mit den Merkmalen des Anspruchs 1. Vorteilhafte Ausführungsformen der Erfindung ergeben sich aus den Unteransprüchen, der vorliegenden Beschreibung sowie den Figuren.

Die erfindungsgemäße Anputzdichtleiste für den Baukörperanschluss eines Bauelements, insbesondere eines Fensters oder einer Tür, an einer Gebäudewand weist einen Profilkörper auf, der sich in eine Längsrichtung erstreckt. Quer zur Längsrichtung kann der Profilkörper insbesondere einen zumindest im Wesentlichen konstanten Querschnitt aufweisen. Abweichungen von dem konstanten Querschnitt können sich insbesondere darauf beschränken, dass zumindest Teile des Profilkörpers Lochungen und/oder sonstige Durchbrechungen und/oder eine Oberflächenprofilierung, zum Beispiel Rippen, Kerben und/oder Noppen, zur Verbesserung der Putzverkrallung aufweisen. Entlang der Längsrichtung kann sich die Anputzdichtleiste über einige Meter erstrecken. Beispielsweise kann die Anputzdichtleiste eine Länge von etwa 2,5 m oder etwa 3 m aufweisen. Als Material kann der Profilkörper einen Kunststoff oder ein Metall, beispielsweise ein Blech, aufweisen. Vorzugsweise ist der Profilkörper aus Kunststoff, insbesondere aus einem PVC, gebildet.

Der Profilkörper umfasst einen entlang einer Einsetzrichtung ausgerichteten Basisschenkel zur Befestigung an dem Bauelement und/oder an der Gebäudewand und einen Putzschenkel zum Einputzen an der Gebäudewand, der in eine zumindest im Wesentlichen senkrecht zu Einsetzrichtung ausgerichtete Normalrichtung vom Basisschenkel absteht. Sowohl die Einsetzrichtung als auch die Normalrichtung sind dabei zur genannten Längsrichtung der Anputzdichtleiste orthogonal. Der Basisschenkel und der Putzschenkel können bezogen auf den Querschnitt des Profilkörpers entlang ihres jeweiligen Verlaufs insbesondere eine zumindest im Wesentlichen konstante Dicke aufweisen. Zudem können sie jeweils durch einen oder mehrere flächig ausgebildete Abschnitte des Profilkörpers gebildet werden, die bezogen auf den Querschnitt des Profilkörpers jeweils einen geraden Verlauf aufweisen. Insbesondere der Putzschenkel kann insgesamt durch einen einzigen flächigen Abschnitt gebildet werden, so dass er im Querschnitt einen zumindest im Wesentlichen durchgehend geraden Verlauf aufweist.

Der Basisschenkel dient insofern der Befestigung an dem Bauelement und/oder der Gebäudewand, als die Anputzdichtleiste dazu ausgebildet ist, mit dem Basisschenkel an dem Bauelement und/oder der Gebäudewand befestigt zu werden. Vorzugsweise wird der Basisschenkel dabei zumindest mit dem Bauelement verbunden, wobei diese Verbindung insbesondere ein Aufkleben umfassen kann. Der Basisschenkel kann auch gleichzeitig sowohl mit dem Bauelement und mit der Gebäudewand verbunden sein. Insbesondere in diesem Fall kann die Verbindung - ausschließlich oder zusätzlich zu einer sonstiger Verbindungsart, wie etwa Kleben - kraftschlüssig sein, nämlich indem zumindest ein Teil des Basisschenkels zwischen dem Bauelement und der Gebäudewand eingeklemmt ist.

Der Putzschenkel ist insofern zum Einputzen an der Gebäudewand vorgesehen, als die Anputzdichtleiste dazu ausgebildet ist, dass sie mit dem Putzschenkel an der Gebäudewand angeordnet und der Putzschenkel an der Gebäudewand eingeputzt wird, so dass der Putzschenkel in einer auf die Gebäudewand aufgetragenen Putzschicht eingebettet ist. Insofern trägt auch der Putzschenkel zur Befestigung der Anputzdichtleiste an der Gebäudewand bei. In der Regel erfolgt das Einputzen des Putzschenkels jedoch später als die Befestigung des Basisschenkels an dem Bauelement und/oder der Gebäudewand. Für eine besonders stabile Einbettung des Putzschenkels in dem Putz weist der Putzschenkel vorzugsweise eine Lochung auf, durch die der Putz den Putzschenkel beim Einputzen durchdringen kann. Zudem kann die Haftung des Putzes an dem Putzschenkel dadurch verbessert werden, dass der Putzschenkel zumindest einseitig, vorzugsweise beidseitig, eine die Putzverkrallung verbessernde Oberflächenprofilierung aufweist.

Dass der Basisschenkel entlang der Einsetzrichtung ausgerichtet ist, kann insbesondere bedeuten, dass der Basisschenkel in die Einsetzrichtung seine größte Erstreckung quer zur Längsrichtung aufweist und/oder dass er weitgehend oder überwiegend zumindest im Wesentlichen parallel zur Einsetzrichtung verläuft. Insbesondere kann der Basisschenkel eine Anlagefläche aufweisen, wobei die Anputzdichtleiste dazu ausgebildet ist, derart montiert zu werden, dass die Anlagefläche an einer die Fuge zwischen dem Bauelement und der Gebäudewand seitlich begrenzenden Seitenfläche der Gebäudewand anliegt, wobei die Einsetzrichtung parallel zu der Anlagefläche ist.

Der Putzschenkel ist relativ zum Verlauf des Basisschenkels gewinkelt ausgerichtet, da er in die genannte Normalrichtung vom Basisschenkel absteht, die zumindest im Wesentlichen senkrecht zur Einsetzrichtung ist. Der Putzschenkel erstreckt sich insbesondere von einem gebundenen Ende, an dem er auf den Basisschenkel trifft, entlang der Normalrichtung bis zu einem dazu entgegengesetzten, freien Ende.

Durch die gewinkelt Anordnung des Basisschenkels und des Putzschenkels kann die Anputzdichtleiste im Bereich des Übergangs zwischen dem Bauelement und der Gebäudewand an einer Ecke der Gebäudewand derart angeordnet werden, dass mindestens ein Teil des Basisschenkels entlang der Einsetzrichtung in die Fuge zwischen dem Bauelement und der Gebäudewand eingesetzt ist und der Putzschenkel dabei an einer Außenseite der Gebäudewand anliegt, wo er dann eingeputzt werden kann.

Die Länge des Basisschenkels, d. h. die Erstreckung des Basisschenkels in die Einsetzrichtung, kann durch die Tiefe der jeweiligen Fuge zwischen dem Bauteil und der Gebäudewand beschränkt sein und braucht zudem auch unabhängig von der Tiefe der Fuge nicht besonders groß zu sein, da es mehr darauf ankommt, dass die Anputzdichtleiste die Fuge zuverlässig abdichtet, als dass sie sich besonders tief in die Fuge hinein erstreckt. Dagegen ist beim Putzschenkel im Hinblick auf eine langfristig stabile Befestigung der Anputzdichtleiste an der Gebäudewand eine große Länge, d. h. Erstreckung entlang der Normalrichtung, vorteilhaft. Es ist daher bevorzugt, wenn der Putzschenkel zumindest keine geringere Länge, vorzugsweise eine größere Länge, als der Basisschenkel aufweist.

Der Profilkörper ist vorzugsweise einteilig ausgebildet. Der Basisschenkel und der Putzschenkel sind somit nicht separat voneinander ausgebildet, sondern bilden lediglich aufgrund ihrer jeweiligen Struktur, insbesondere aufgrund ihres jeweiligen räumlichen Verlaufs, sowie ihrer jeweiligen Funktion unterschiedliche Abschnitte des Profilkörpers. Insbesondere kann der Profilkörper als Ganzes durch Extrusion hergestellt sein. Wenn der Profilkörper Abschnitte unterschiedlichen Materials aufweist, kann der Profilkörper insbesondere durch Koextrusion hergestellt sein. Der Basisschenkel und der Putzschenkel des Profilkörpers weisen vorzugsweise dasselbe Material auf und gehen unmittelbar ineinander über.

An einer von dem Putzschenkel abgewandten Seite des Basisschenkels ist eine Aufnahme für ein Dichtband ausgebildet. Die Seite des Basisschenkels, an der diese Aufnahme ausgebildet ist, weist also in die zur Normalrichtung entgegengesetzte Richtung. Die Aufnahme wird in zumindest drei Richtungen quer zur Längsrichtung durch den Basisschenkel begrenzt, nämlich in die Normalrichtung durch einen Basisabschnitt des Basisschenkels, in die Einsetzrichtung durch einen hinteren Wandabschnitt des Basisschenkels und entgegen der Einsetzrichtung durch einen vorderen Wandabschnitt des Basisschenkels.

Die hier und im Folgenden genannten Bezeichnungen der Abschnitte (ähnlich wie auch die Bezeichnungen der Richtungen und Schenkel) dienen primär der begrifflichen Unterscheidung der jeweiligen Elemente und sollen nichts implizieren, was sich nicht ohnehin aus der vorliegenden Beschreibung und/oder den Figuren ergibt. Vorzugsweise weisen Abschnitte eines jeweiligen Schenkels des Profilkörpers, insbesondere solche Abschnitte, auf die mit einer eigenen Bezeichnung Bezug genommen wird, bezogen auf den Querschnitt des Profilkörpers jeweils einen geraden Verlauf auf.

Der Basisabschnitt des Basisschenkels kann insbesondere einen zur Einsetzrichtung parallelen Verlauf aufweisen. Der vordere Wandabschnitt und der hinteren

Wandabschnitt sind jeweils vorzugsweise zumindest im Wesentlichen senkrecht dazu ausgerichtet.

Ferner umfasst der Profilkörper einen Schwenkschenkel, der entlang eines Übergangs zwischen einem Halteabschnitt und einem Abdeckabschnitt des Schwenkschenkels gelenkig an dem Basisschenkel befestigt ist. Vorzugsweise ist die Verbindung zwischen dem Schwenkschekel und dem Basisschenkel lösbar ausgebildet, d. h. dazu ausgebildet, dass sie auf einfache Weise, insbesondere werkzeuglos und/oder ohne Beschädigung der übrigen Anputzdichtleiste, gelöst werden kann. Der Schwenkschenkel kann insbesondere an dem vorderen Wandabschnitt des Basisschenkels und/oder im Bereich eines in die zur Einsetzrichtung entgegengesetzte Richtung weisenden vorderen Endes des Basisschenkels an dem Basisschenkel gelenkig befestigt sein. Dieses vordere Ende des Basisschenkels kann dabei zugleich als Putzabzugskante dienen.

An dem genannten Übergang gehen der Halteabschnitt und der Abdeckabschnitt vorzugsweise nahtlos und ohne Richtungsänderung - also insbesondere ohne Biegung, Knick oder Stufe - ineinander über. Insbesondere kann der Halteabschnitt bezogen auf den Querschnitt des Profilkörpers einen geraden Verlauf aufweisen, der sich an dem genannten Übergang in den Abdeckabschnitt fortsetzt, so dass der Halteabschnitt und der Abdeckabschnitt gemeinsam einen flachen Streifen bilden. Auch der Abdeckabschnitt kann einen durchgehend geraden Verlauf aufweisen. Allerdings kann an einem Ende des Abdeckabschnitts, das dem Halteabschnitt entgegengesetzt ist, ein gegenüber dem Abdeckabschnitt aufgewinkelter Greifabschnitt bzw. eine Aufwinklung als Übergang zu einem Greifabschnitt vorgesehen sein, wie weiter unten noch näher erläutert wird.

Der Schwenkschenkel ist in Längsrichtung vorzugsweise durchgehend, d. h. entlang des gesamten Übergangs zwischen dem Halteabschnitt und dem Abdeckabschnitt, an dem Basisschenkel befestigt. Dies ist jedoch nicht zwingend der Fall.

Die Befestigung kann grundsätzlich auch unterbrochen sein. Beispielsweise können regelmäßig entlang des Übergangs verteilt Lücken in der Befestigung vorgesehen sein. Insbesondere kann die Befestigung punktuell erfolgen, so dass der Schwenkschenkel entlang des Übergangs lediglich an mehreren, insbesondere regelmäßig verteilt angeordneten, Befestigungspunkten an dem Basisschenkel befestigt ist. Eine nicht durchgehende Befestigung des Schwenkschenkels an dem Basisschenkel kann für ein vereinfachtes Lösen des Schwenkschenkels vom Basisschenkel nützlich sein.

Aufgrund der gelenkigen Befestigung kann der Schwenkschenkel erfindungsgemäß aus einer Auslenkstellung, in der ein Dichtband in die genannte Aufnahme eingesetzt werden kann, in eine Montagestellung verschwenkt werden, in welcher sich der Halteabschnitt von dem vorderen Wandabschnitt zu dem hinteren Wandabschnitt erstreckt und die Aufnahme dadurch entgegen der Normalrichtung begrenzt. In der Auslenkstellung ist der Schwenkschenkel also derart ausgerichtet, dass er den Zugang zur Aufnahme nicht versperrt. In der Montagestellung dagegen begrenzt er die Aufnahme in die zur Normalrichtung entgegengesetzte Richtung, in dem er sich von dem vorderen Wandabschnitt zu dem hinteren Wandabschnitt erstreckt, wodurch ein in die Aufnahme eingesetztes Dichtband eingeschlossen wird. Denn die Aufnahme ist dann quer zur Längsrichtung ringsum geschlossen.

Der Halteabschnitt des Schwenkschenkels muss dabei nicht unbedingt mit dem vorderen und dem hinteren Wandabschnitt unmittelbar verbunden sein, sondern es kann reichen, wenn er sich bezogen auf die Einsetzrichtung von der Position des vorderen Wandabschnitt bis zur Position des hinteren Wandabschnitt erstreckt, solange dadurch gewährleistet wird, dass ein in die Aufnahme eingesetztes Dichtband die durch den Halteabschnitt in seiner Montagestellung verschlossene Aufnahme nicht verlassen kann. Insbesondere kann sich der Halteabschnitt in der Montagestellung entgegen der Einsetzrichtung über den vorderen Wandabschnitt und/oder in die Einsetzrichtung über den hinteren Wandabschnitt hinaus erstrecken.

Das Verschließen der Aufnahme mittels des Halteabschnitt des Schwenkschenkels ist insbesondere nützlich, um ein in die Aufnahme aufgenommenes vorkomprimiertes Fugendichtband (sogenanntes Kompriband) in komprimiertem Zustand zu halten, so dass es erst expandiert, wenn der Halteabschnitt die Aufnahme nicht länger begrenzt, zum Beispiel nachdem er von der Aufnahme entfernt wird. Damit der Halteabschnitt ein Dichtband in komprimiertem Zustand halten kann, ist es zweckmäßig, wenn der Schwenkschenkel in der Montagestellung fixiert werden kann. Insbesondere kann die Montagestellung des Schwenkschenkels gerade dadurch definiert sein, dass sich der Schwenkschenkel in dieser Stellung fixieren lässt. Als Auslenkstellung können dagegen viele verschiedene Schwenkstellungen des Schwenkschenkels in Frage kommen, in denen der Schwenkschenkel die Aufnahme entgegen der Normalrichtung nicht verschließt. Daher ist es zwar möglich, dass der Schwenkschenkel auch in der Auslenkstellung fixierbar ist, jedoch nicht unbedingt erforderlich.

Die Fixierung des Schwenkschenkels in der Montagestellung kann vorzugsweise dadurch erfolgen, dass der Halteabschnitt des Schwenkschenkels an dem hinteren Wandabschnitt einrastet, wenn der Schwenkschenkel die Montagestellung erreicht. Dazu kann an dem hinteren Wandabschnitt eine Rastnase in Form eines Vorsprungs in Richtung des vorderen Wandabschnitt ausgebildet sein. Die Rastnase kann eine Anlaufschräge aufweisen, gegen die der Halteabschnitt, insbesondere ein freies Ende des Halteabschnitts, anläuft, wenn der Schwenkschenkel in die Montagestellung verschwenkt wird, so dass die Rastnase zurückgedrängt wird, der Halteabschnitt die Rastnase passieren kann und die Rastnase dann hinter dem Halteabschnitt einrastet.

Während sich der Halteabschnitt in der Montagestellung des Schwenkschenkels von dem vorderen Wandabschnitt zu dem hinteren Wandabschnitt erstreckt, ist der Abdeckabschnitt zumindest im Wesentlichen gerade entgegengesetzt ausgerichtet. Denn in der Montagestellung steht der Abdeckabschnitt entgegen der Einsetzrichtung über den Basisschenkel über.

Das hat zur Folge, dass sich der Abdeckabschnitt, wenn die Anputzdichtleiste mit zumindest einem Teil des Basisschenkels in die Fuge zwischen dem Bauelement und der Gebäudewand eingesetzt ist, bis über die freie Oberfläche des Bauelements erstreckt. Wenn es sich bei dem Bauelement um ein Fenster oder eine Fenstertür handelt, kann der Abdeckabschnitt dadurch als sogenannte Abreißlasche fungieren, an der eine Schutzfolie befestigt werden kann, die das Fenster oder die Fenstertür beim Einputzen der Gebäudewand (einschließlich des Putzschenkels der Anputzdichtleiste) vor Verschmutzung durch den Putz schützt. Nach dem Einputzen können (gegebenenfalls in einem einzelnen Schritt) die Schutzfolie und die Abreißlasche entfernt werden, wobei die Abreißlasche von der Anputzdichtleiste abgetrennt wird. Dazu ist der Schwenkschenkel vorzugsweise derart entlang des genannten Übergangs zwischen dem Halteabschnitt und dem Abdeckabschnitt gelenkig an dem Basisschenkel befestigt, dass sich diese Befestigung, insbesondere durch Zug, lösen lässt.

Vorzugsweise ist der Schwenkschenkel einteilig ausgebildet und weist durchgehend dasselbe Material auf, insbesondere dasselbe Material, das auch der Basisschenkel und der Putzschenkel aufweisen. Zudem weist der Schwenkschenkel vorzugweise keine Sollbruchstelle auf, sondern ist hinreichend stabil, dass er bei einem Abtrennen vom Basisschenkel als Ganzes abgetrennt wird. Folglich wird beim Abreißen der durch den Abdeckabschnitt gebildeten Abreißlasche auch der Halteabschnitt von der Aufnahme entfernt, so dass das in der Aufnahme aufgenommene Dichtband nicht länger in komprimiertem Zustand gehalten wird, sondem sich entgegen der Normalrichtung ausdehnen kann, idealerweise bis es auf das Bauelement trifft und die Fuge somit zuverlässig abdichtet.

Ferner ist erfindungsgemäß vorgesehen, dass in der Montagestellung des Schwenkschenkels der Halteabschnitt und/oder der Abdeckabschnitt des Schwenkschenkels relativ zu der Einsetzrichtung schräg ausgerichtet ist/sind, wobei es bevorzugt ist, dass in der Montagestellung sowohl der Halteabschnitt als auch der Abdeckabschnitt relativ zu der Einsetzrichtung schräg ausgerichtet sind. Vorzugsweise ist/sind der Halteabschnitt und/oder der Abdeckabschnitt dadurch auch bezüglich des genannten Basisabschnitts des Basisschenkels schräg ausgerichtet. Die Ausrichtung des Halteabschnitts und des Abdeckabschnitts des Schwenkschenkels kann insbesondere durch die Ausrichtung einer putzschenkelseitigen Oberfläche des jeweiligen Abschnitts definiert sein, während die Ausrichtung des Basisabschnitts des Basisschenkels insbesondere durch die Ausrichtung einer bauelementseitigen Oberfläche des Basisabschnitts definiert sein kann.

Dass der Halteabschnitt und/oder der Abdeckabschnitt relativ zur Einsetzrichtung schräg ausgerichtet ist/sind, meint, dass er/sie jedenfalls nicht parallel zur Einsetzrichtung ist/sind. Vorzugsweise weist/weisen der Halteabschnitt und/oder der Abdeckabschnitt in der Montagestellung des Schwenkschenkels einen Winkel von mindestens 3° und beispielsweise bis zu 10°, insbesondere von etwa 4° oder etwa 5°, zur Einsetzrichtung auf.

Des Weiteren ist in der Montagestellung des Schwenkschenkels der Halteabschnitt des Schwenkschenkels relativ zu dem Basisabschnitt des Basisschenkels vorzugsweise derart schräg ausgerichtet, dass er an dem hinteren Wandabschnitt dem Basisabschnitt näher ist als an dem vorderen Wandabschnitt. Ausgehend vom vorderen Wandabschnitt nähert sich der Halteabschnitt des Schwenkschenkels somit dem Basisabschnitt des Basisschenkels an, so dass ein in die Aufnahme aufgenommenes Dichtband am hinteren Wandabschnitt am stärksten komprimiert gehalten wird. Das kann beispielsweise vorteilhaft sein, um am hinteren Wandabschnitt eine erhöhte Rastwirkung zu erzielen.

Ferner ist in der Montagestellung des Schwenkschenkels der Abdeckabschnitt des Schwenkschenkels relativ zu dem Basisabschnitt des Basisschenkels vorzugsweise derart schräg ausgerichtet, dass sein Verlauf (d. h. der Verlauf des Abdeckabschnitts bezogen auf den Querschnitt des Profilkörpers) ausgehend vom genannten Übergang zwischen dem Halteabschnitt und dem Abdeckabschnitt des Schwenkschenkels neben einer Richtungskomponente entgegen der Einsetzrichtung auch eine Richtungskomponente entgegen der Normalrichtung aufweist. Infolgedessen kann sich der Abdeckabschnitt des Schwenkschenkels mit zunehmendem Abstand vom Übergang dem Bauelement immer weiter annähern, idealerweise bis in Kontakt zu dem Bauelement. Auf diese Weise ergibt sich durch diesen Kontakt ein zusätzlicher Abstützungspunkt der Anputzdichtleiste an dem Bauelement, der die Anordnung der Anputzdichtleiste zwischen dem Bauelement und der Gebäudewand vor dem Einputzen vorteilhaft stabilisiert.

Gemäß einer vorteilhaften Weiterbildung ist in der Montagestellung des Schwenkschenkels der Abdeckabschnitt des Schwenkschenkels relativ zu dem Basisabschnitt des Basisschenkels derart schräg ausgerichtet, dass sich der Abdeckabschnitt ausgehend von dem genannten Übergang entgegen der Normalrichtung (d. h. in die zur Normalrichtung entgegengesetzte Richtung) über eine Distanz von mindestens 2 mm, vorzugsweise mindestens 3 mm, weiter bevorzugt mindestens 4 mm, insbesondere mindestens 5 mm, erstreckt. Insbesondere kann in der Montagestellung des Schwenkschenkels der Abdeckabschnitt des Schwenkschenkels relativ zu dem Basisabschnitt des Basisschenkels derart schräg ausgerichtet sein, dass sich der Abdeckabschnitt entgegen der Normalrichtung um mindestens 2 mm, vorzugsweise mindestens 3 mm, weiter bevorzugt mindestens 4 mm, insbesondere mindestens 5 mm, über eine weiter unten noch beschriebene Weichanbindung und/oder über die genannte bzw. weiter unten noch beschriebene

Putzabzugskante hinaus erstreckt. Auf diese Weise beträgt nach einem Abtrennen des Schwenkschenkels von dem Basisschenkel (d. h. nach einem Lösen der Verbindung zwischen dem Schwenkschenkel und dem Basisschenkel) der lichte Abstand zwischen dem Basisschenkel und dem Bauelement, insbesondere zwischen der Putzabzugskante und dem Bauelement, mindestens 2 mm, vorzugsweise mindestens 3 mm, weiter bevorzugt mindestens 4 mm, insbesondere mindestens 5 mm. Das ist wichtig, um einen entsprechenden Bewegungsausgleich zwischen dem Bauelement und der Gebäudewand zu ermöglichen.

Gemäß einer vorteilhaften Ausführungsform ist der Schwenkschenkel derart an dem Basisschenkel befestigt, dass er um mindestens 90°, vorzugsweise um mehr als 90°, beispielsweise um etwa 95°, aus der Montagestellung in die Auslenkstellung oder darüber hinaus verschwenkt werden kann - und zwar ohne dass dadurch die Verbindung zwischen dem Schwenkschenkel und dem Basisschenkel beschädigt oder in sonstiger irreversibler Weise beeinträchtigt würde. Insbesondere kann der Schwenkschenkel um den genannten Winkelbereich relativ zu dem Basisschenkel verschwenkt werden, ohne dass sich der Schwenkschenkel dadurch vom Basisschenkel lösen würde. Eine derartig große Schwenkbarkeit ist vorteilhaft, um das Dichtband einfach in die Aufnahme einsetzen zu können. Beispielsweise kann erreicht werden, dass der Halteabschnitt und/oder der Abdeckabschnitt des Schwenkschenkels in der Auslenkstellung zumindest im Wesentlichen parallel zur Normalrichtung ausgerichtet oder über eine zur Normalrichtung parallele Ausrichtung hinaus verschwenkt ist/sind.

Gemäß einer weiteren vorteilhaften Ausführungsform ist der Schwenkschenkel über eine stoffschlüssige Weichanbindung an dem Basisschenkel befestigt. Eine solche Weichanbindung ist sowohl mit dem Basisschenkel als auch mit dem Schwenkschenkel jeweils stoffschlüssig verbunden und stellt dadurch auch die Verbindung zwischen dem Basisschenkel und dem Schwenkschenkel her, wobei das Material der Weichanbindung (wesentlich) weicher und somit biegsamer als das Material des Basisschenkels und des Schwenkschenkels ist. Aus der Biegsamkeit der Weichanbindung ergibt sich die Gelenkigkeit der Verbindung zwischen dem Basisschenkel und dem Schwenkschenkel, so dass der Schwenkschenkel relativ zu dem Basisschenkel verschwenkt werden kann, insbesondere um 90° oder auch mehr. Die Weichanbindung kann insbesondere aus Weich-PVC gebildet sein. Vorteilhafterweise lässt sich eine solche Weichanbindung gemeinsam mit dem Basisschenkel und dem Schwenkschenkel, die über die Weichanbindung miteinander verbunden werden, koextrudieren. Dadurch kann der gesamte Profilkörper in einem einzigen Schritt durch Extrusion hergestellt werden.

Zwar ist die Weichanbindung dazu ausgelegt, als eine Art Gelenk zwischen dem Schwenkschenkel und dem Basisschenkel zu fungieren und sich dazu ohne Beschädigung in Umlaufrichtung um ihren Verlauf entlang des Übergangs zwischen dem Halteabschnitt und dem Abdeckabschnitt des Schwenkschenkels biegen zu lassen. Allerdings kann die Weichanbindung auch dazu ausgebildet sein, je nach Art der Krafteinwirkung, insbesondere durch Scherung infolge von Zug in zu der Einsetzrichtung entgegengesetzter Richtung, aufgetrennt zu werden, um ein kontrolliertes Ablösen des Schwenkschenkels von dem Basisschenkel zu ermöglichen.

Gemäß einer vorteilhaften Weiterbildung der vorstehenden Ausführungsform ist die Weichanbindung an einer entgegen der Normalrichtung weisenden Seite des Basisschenkels (d. h. an einer Seite des Basisschenkels, die in die zu der Normalrichtung entgegengesetzte Richtung weist) angeordnet. Insbesondere kann die Weichanbindung derart angeordnet sein, dass sie bei Blickrichtung entgegen der Normalrichtung von dem Abschnitt des Basisschenkels, an dem sie angeordnet ist, verdeckt wird. Eine derartige Anordnung der Weichanbindung hat nicht nur optische Vorteile insofern, als nach einem Ablösen des Schwenkschenkels von dem Basisschenkel durch Auftrennen der Weichanbindung von außen keine Reste der Weichanbindung zu sehen sind. Sondern diese Anordnung hat auch zur Folge, dass, wenn der Schwenkschenkel entgegen der Einsetzrichtung gezogen wird, Scherkräfte im Wesentlichen senkrecht zur Richtung der Verbindung zwischen dem Basisschenkel und dem Schwenkschenkel auf die Weichanbindung wirken, die zu einem Auftrennen der Weichanbindung führen und das Ablösen des Schwenkschenkels vom Basisschenkel insofern erleichtern.

Gemäß einer weiteren vorteilhaften Ausführungsform weist der Basisschenkel einen Putzbegrenzungsabschnitt auf, der sich entgegen der Einsetzrichtung über den Putzschenkel (d.h. über die Lage des Putzschenkels in Bezug auf die Einsetzrichtung) hinaus bis zu einem eine Putzabzugskante bildenden vorderen Ende des Basisschenkels erstreckt. Je nach Länge dieses Putzbegrenzungsabschnitts befindet sich das genannte vordere Ende mit der Putzabzugskante senkrecht zur Normalrichtung in einem bestimmten Abstand von der durch den Putzschenkel definierten Ebene, wobei dieser Abstand vorgibt, bis zu welcher Dicke Putz aufgetragen wird. Zugleich begrenzt der Putzbegrenzungsabschnitt den Putzauftrag in Richtung zum Bauelement hin und verhindert dadurch, dass Putz in Kontakt mit dem Bauelement gerät.

Gemäß einer vorteilhaften Weiterbildung dieser Ausführungsform ist der Putzbegrenzungsabschnitt relativ zur Einsetzrichtung schräg ausgerichtet. Insbesondere kann der Putzbegrenzungsabschnitt des Basisschenkels zumindest im Wesentlichen parallel zum erfindungsgemäß schräg ausgerichteten Halteabschnitt und/oder Abdeckabschnitt des Schwenkschenkels ausgerichtet sein. Wenn der Putzbegrenzungsabschnitt und der Halteabschnitt und/oder Abdeckabschnitt nicht exakt parallel zueinander ausgerichtet sind, beträgt die Abweichung von einer parallelen Ausrichtung vorzugsweise höchstens 3°, insbesondere höchstens 2°.

Der Putzbegrenzungsabschnitt ist relativ zur Einsetzrichtung vorzugsweise derart schräg ausgerichtet, dass er sich mit zunehmendem Abstand von der Ebene des Putzschenkels dem Bauelement annähert. Dadurch kann die nach dem Einputzen verbleibende sichtbare Schattenfuge zwischen der Gebäudewand und dem Bauelement vorteilhafterweise minimiert werden.

Gemäß einer weiteren vorteilhaften Ausführungsform schließt sich an den Abdeckabschnitt entgegengesetzt zu dem Halteabschnitt ein Greifabschnitt des Schwenkschenkels an, der mit dem Abdeckabschnitt über eine Aufwinklung verbunden ist und dadurch gegenüber dem Abdeckabschnitt in die Normalrichtung versetzt ist. Einen derartigen Greifabschnitt vorzusehen, ist insbesondere aufgrund der schrägen Ausrichtung des Abdeckabschnitts zweckmäßig, die dazu führt, dass das von dem Halteabschnitt weg weisende Ende des Abdeckabschnitts dem Bauelement sehr nahekommt, vorzugsweise mit dem Bauelement sogar in Kontakt ist, und sich dadurch schlecht greifen lässt. Durch die Aufwinklung kann der Greifabschnitt dagegen um ein gewisses Maß von dem Bauelement beabstandet bleiben und somit gut zugreifen sein, wenn der Schwenkschenkel von dem Basisschenkel abgetrennt werden soll. Entlang der Einsetzrichtung kann der Greifabschnitt im Vergleich zum Abdeckabschnitt eine geringere Erstreckung, beispielsweise eine Länge von 2 bis 3 cm, aufweisen.

Gemäß einer vorteilhaften Weiterbildung dieser Ausführungsform ist der Greifabschnitt mit einer Riffelung versehen. Die Riffelung kann beispielsweise in Form mehrerer, vorzugsweise zur Längsrichtung paralleler, Rippen ausgebildet sein, die insbesondere regelmäßig zueinander beabstandet angeordnet sein können. Vorzugsweise ist die Riffelung sowohl an einer in die Normalrichtung ausgerichteten Oberfläche des Greifabschnitts als auch an einer dazu entgegengesetzten Oberfläche des Greifabschnitts ausgebildet. Durch eine derartige Riffelung lässt sich der Greifabschnitt zuverlässiger greifen, so dass auf leichtere Weise an dem Greifabschnitt gezogen werden kann, um den Schwenkschenkel von dem Basisschenkel abzutrennen.

Die Erfindung wird nachfolgend lediglich beispielhaft anhand der Figuren weiter erläutert.
- Fig. 1: zeigt eine Ausführungsform einer erfindungsgemäßen Anputzdichtleiste im Querschnitt, wobei der Schwenkschenkel sowohl in seiner Montagestellung (durchgezogene Linie) als auch in seiner Auslenkstellung (punktierte Linie) gezeigt ist.
- Fig. 2: zeigt die in Fig. 1 gezeigte Ausführungsform in eingebautem Zustand.
- Fig. 3: zeigt die in Fig. 1 gezeigte Ausführungsform in eingebautem und eingeputztem Zustand nach Abtrennen des Schwenkschenkels.

In den Figuren ist eine Ausführungsform einer erfindungsgemäßen Anputzdichtleiste 11 in verschiedenen Ansichten gezeigt. Der strukturelle Aufbau der Anputzdichtleiste 11 lässt sich vermutlich am besten anhand der Querschnittsdarstellung in Fig. 1 erkennen.

Die Anputzdichtleiste 11 umfasst einen Profilkörper 13, der sich in eine Längsrichtung L erstreckt, die senkrecht zur Darstellungsebene der Fig. 1 ausgerichtet ist. Der Profilkörper 13 weist einen Basisschenkel 15, einen Putzschenkel 17 sowie einen Schwenkschenkel 19 auf.

Im Querschnitt erstreckt sich der Basisschenkel 15 von einem vorderen Ende, das als Putzabzugskante 21 fungiert, bis zu einem hinteren Ende 23. Dabei ist der Basisschenkel 15 entlang einer Einsetzrichtung E ausgerichtet, die zur Längsrichtung L orthogonal ist und in Fig. 1 horizontal verläuft. Der Basisschenkel 15 wird durch mehrere Abschnitte gebildet, die jeweils einen geraden Verlauf aufweisen. Ausgehend von der Putzabzugskante 21 weist der Basisschenkel 15 zunächst einen Putzbegrenzungsabschnitt 25 auf, an den sich ein vorderer Wandabschnitt 27, ein Basisabschnitt 29, ein hinterer Wandabschnitt 31 sowie schließlich ein Befestigungsabschnitt 33 anschließen, wobei der Befestigungsabschnitt 33 das genannte hintere Ende 23 des Basisschenkels 15 umfasst.

Der Basisabschnitt 29 ist parallel zur Einsetzrichtung E ausgerichtet, während der vordere Wandabschnitt 27 und der hintere Wandabschnitt 31 senkrecht dazu ausgerichtet sind. Dadurch begrenzen der vordere Wandabschnitt 27, der Basisabschnitt 29 und der hintere Wandabschnitt 31 eine Aufnahme 35, in die ein Dichtband 37, insbesondere ein vorkomprimiertes Fugendichtband, eingesetzt ist oder eingesetzt werden kann.

Der Befestigungsabschnitt 33 steht von dem hinteren Wandabschnitt 31 orthogonal ab und ist dadurch parallel zur Einsetzrichtung E ausgerichtet und gegenüber dem Basisabschnitt 29 versetzt. An einer Oberfläche des Befestigungsabschnitts 33, die auf derselben Seite des Basisschenkels 15 angeordnet ist, an der auch die Aufnahme 35 ausgebildet ist, ist ein Klebemittel in Form eines Schaumstoffklebebands 39 zur zumindest temporären Fixierung der Anputzdichtleiste 11 während der Montage vorgesehen.

Der Putzschenkel 17 ist senkrecht zur Einsetzrichtung E ausgerichtet und am Übergang zwischen dem vorderen Wandabschnitt 27 und dem Basisabschnitt 29 des Basisschenkels 15 mit diesem verbunden. Dadurch steht der Putzschenkel 17 in eine zur Einsetzrichtung E senkrechte Normalrichtung N von dem Basisschenkel 15 ab und ist dabei in Verlängerung des vorderen Wandabschnitts 27 angeordnet. Die Normalrichtung N ist zur Längsrichtung L orthogonal und verläuft in Fig. 1 vertikal. Der Putzschenkel 17 weist einen zumindest im Wesentlichen durchgehend geraden Verlauf entlang der Normalrichtung N auf. An dem Putzschenkel 17 ist ein Armierungsgewebe 41 befestigt, dass sich in die Normalrichtung N über den Putzschenkel 17 hinaus erstreckt.

Der Schwenkschenkel 19 ist gelenkig an dem Basisschenkel 15 befestigt, so dass er zwischen der in Fig. 1 gezeigten, mit durchgezogener Linie dargestellten Montagestellung und der in Fig. 1 ebenfalls gezeigten, jedoch mit punktierter Linie dargestellten Auslenkstellung um 90° verschwenkt werden kann.

Die Befestigung des Schwenkschenkels 19 an dem Basisschenkel 15 erfolgt über eine Weichanbindung 43, die an einer Unterseite (d. h. an einer von dem Putzschenkel 17 weg weisenden Seite) des Putzbegrenzungsabschnitts 25 im Bereich der Putzabzugskante 21 angeordnet ist. Während der Schwenkschenkel 19 aus demselben starren Material gebildet ist wie der Basisschenkel 15 und der Putzschenkel 17, ist die Weichanbindung 43 aus einem im Vergleich dazu (wesentlich) weicheren Material gebildet, nämlich aus Weich-PVC. Dieses lässt sich vorteilhafterweise zusammen mit dem Material des Basisschenkels 15 und des Putzschenkels 17 koextrudieren, so dass zur Herstellung des gesamten Profilkörpers 13 lediglich ein einziger Extrusionsschritt vorgesehen werden muss.

Die Position, an der die Weichanbindung 43 an dem Schwenkschenkel 19 angeordnet ist, entspricht einem Übergang zwischen einem Halteabschnitt 45 und einem Abdeckabschnitt 47 des Schwenkschenkels 19, die entlang dieses Übergangs nahtlos ineinander übergehen und insgesamt einen durchgehend geraden Verlauf aufweisen. Der Halteabschnitt 45 erstreckt sich in der Montagestellung des Schwenkschenkels 19 ausgehend von dem genannten Übergang zunächst entlang des Putzbegrenzungsabschnitt 25 des Basisschenkels 15 zum vorderen Wandabschnitt 27 und von diesem aus bis zum hinteren Wandabschnitt 31.

Wie in Fig. 1 zu erkennen ist, ist der Schwenkschenkel 19 in der Auslenkstellung zwar annähernd parallel zur Normalrichtung N und in der Montagestellung annähernd parallel zur Einsetzrichtung E ausgerichtet, weist jedoch jeweils eine klare Abweichung von einer exakt parallelen Ausrichtung auf. Insbesondere sind der Halteabschnitt 45 und der Abdeckabschnitt 47 des Schwenkschenkels 19 dadurch in der Montagestellung relativ zu der Einsetzrichtung E schräg ausgerichtet, nämlich in einem Winkel von etwa 4° bis 5° zur Einsetzrichtung E. Der Putzbegrenzungsabschnitt 25 weist eine vergleichbar schräge Ausrichtung relativ zur Einsetzrichtung E auf. Dadurch erstreckt sich der Halteabschnitt 45 in der Montagestellung des Schwenkschenkels 19 zunächst nahezu parallel zum Putzbegrenzungsabschnitt 25 an diesem entlang und nähert sich anschließend entlang seines Verlaufs vom vorderen Wandabschnitt 27 zum hinteren Wandabschnitt 31 dem Basisabschnitt 29 des Basisschenkels 15 kontinuierlich an.

Die Schrägstellung des Halteabschnitts 45 hat zur Folge, dass das Dichtband 37, das in expandiertem Zustand einen zumindest im Wesentlichen rechteckigen Querschnitt aufweist, mit zunehmendem Abstand von dem vorderen Wandabschnitt 27 immer stärker komprimiert wird, so dass es an dem hinteren Wandabschnitt 31 am stärksten gegen den Halteabschnitt 45 drückt. Dort wird der Halteabschnitt 45 und somit der gesamte Schwenkschenkel 19 gegen die vom Dichtband 37 ausgeübte Kraft durch einen Vorsprung 49 in seiner Montagestellung gehalten.

Der Vorsprung 49 ist als eine Rastnase mit einer Anlaufschräge ausgebildet und derart angeordnet, dass bei einem Verschwenken des Schwenkschenkels 19 in die Montagestellung das freie Ende des Halteabschnitts 45 gegen die Anlaufschräge anläuft und den Vorsprung 49 dadurch zurückdrängt, so dass der Halteabschnitt 45 den Vorsprung 49 passieren kann und der Vorsprung 49 anschließend hinter dem Halteabschnitt 45 einrastet. Dadurch werden der Schwenkschenkel 19 besonders zuverlässig in seiner Montagestellung und das Dichtband 37 besonders zuverlässig in seinem komprimierten Zustand gehalten.

Der Abdeckabschnitt 47 erstreckt sich in der Montagestellung entgegen der Einsetzrichtung E weit über den Basisschenkel 15 hinaus. Dadurch kann seine putzschenkelseitige Oberfläche zur Befestigung einer Schutzfolie zum Schutz des jeweiligen Bauteils beim Einputzen dienen. Zu diesem Zweck ist an dieser Oberfläche ein Klebemittel 51 in Form eines Klebestreifens angebracht.

Zusätzlich zu dem Halteabschnitt 45 und dem Abdeckabschnitt 47 weist der Schwenkschenkel 19 noch einen Greifabschnitt 53 auf, der an dem dem Halteabschnitt 45 entgegengesetzten Ende des Abdeckabschnitts 47 über eine Aufwinklung 55 mit dem Abdeckabschnitt 47 verbunden ist. Dadurch ist der Greifabschnitt 53 gegenüber dem Abdeckabschnitt 47 in die Normalrichtung N versetzt. Außerdem weist der Greifabschnitt 53 eine Riffelung 57 in Form von Rippen auf, die sowohl an der putzschenkelseitigen als auch an der dazu entgegengesetzten Oberfläche des Greifabschnitts 53 vorgesehen sind und einen zur Längsrichtung L parallelen Verlauf aufweisen.

Durch diese Ausbildung lässt sich der Greifabschnitt 53 vergleichsweise leicht und zuverlässig greifen, um den gesamten Schwenkschenkel 19 in die zur Einsetzrichtung E entgegengesetzte Richtung zu ziehen und dadurch die Weichanbindung 43 aufzutrennen, so dass der Schwenkschenkel 19 vollständig von dem übrigen Profilkörper 13 entfernt werden kann. Auf diese Weise kann nach der Montage und dem Einputzen das vorkomprimierte Dichtband 37 für ein Expandieren freigegeben werden. Dies wird auch durch die Fig. 2 und 3 veranschaulicht.

In Fig. 2 ist ein Zustand nach der Montage der Anputzdichtleiste 11 im Bereich einer Fuge zwischen einem Bauelement 59 und einer Gebäudewand 61, aber noch vor dem Einputzen der Anputzdichtleiste 11 an der Gebäudewand 61 gezeigt. Wie zu erkennen ist, ist die Anputzdichtleiste 11 in diesem Zustand mit einem Teil des Basisschenkels 15, nämlich im Wesentlichen mit dem Basisabschnitt 29, dem hinteren Wandabschnitt 31 sowie dem Befestigungsabschnitt 33, in die Einsetzrichtung E in die Fuge eingesetzt, so dass der Basisabschnitt 29 und der Putzschenkel 17 an den beiden Seiten einer Ecke der Gebäudewand 61 anliegen. In diesem Zustand ist die Anputzdichtleiste 11 bereits vorläufig lagefixiert, nämlich einerseits durch das Schaumstoffklebeband 39 am Befestigungsabschnitt 33 des Basisschenkels 15, das an dem Bauelement 59 anliegt und gegebenenfalls daran angeklebt ist, und andererseits durch das dem Halteabschnitt 45 entgegengesetzte Ende des Abdeckabschnitts 47, das aufgrund der Schrägstellung des Abdeckabschnitts 47 ebenfalls an dem Bauelement 59 anliegt, so dass sich insgesamt eine zuverlässige Abstützung der Anputzdichtleiste 11 ergibt.

Nach der auf diese Weise erreichten vorläufigen Lagefixierung der Anputzdichtleiste 11 kann diese eingeputzt werden. Beispielweise kann vorgesehen sein, dass zunächst ein Grundputz 63 und anschließend ein Oberputz 65 aufgetragen werden (vgl. Fig. 3), wobei für das Auftragen des Oberputzes 65 das vordere Ende des Putzbegrenzungsabschnitts 25 des Basisschenkels 15 der Anputzdichtleiste 11 als Putzabzugskante 21 genutzt werden kann. Während des Einputzens kann das Bauelement 59, insbesondere die Scheibe eines Fensters oder einer Fenstertür, durch eine mittels des Klebemittels 51 an dem Abdeckabschnitt 47 des Schwenkschenkels 19 angebrachte Schutzfolie vor Verschmutzung geschützt sein.

Nach dem Einputzen wird der Abdeckabschnitt 47 nicht mehr benötigt; außerdem soll das Dichtband 37 sich ausdehnen können, um die Fuge zwischen dem Bauelement 59 und der Gebäudewand 61 zuverlässig abzudichten und dabei auch einen gewissen Bewegungsausgleich zu ermöglichen (wohingegen das Schaumstoffklebeband 39 reißen oder sich ablösen kann, wenn sich die Fuge ausdehnt). Beide Ziele werden dadurch erreicht, dass der Schwenkschenkel 19 durch Zug an dem Greifabschnitt 53 in zur Einsetzrichtung E entgegengesetzter Richtung von dem übrigen Profilkörper 13 gelöst wird. Aufgrund der Anordnung der Weichanbindung 43 unterhalb (auf der vom Putzschenkel 17 weg weisenden Seite) des Basisschenkels 15 führt ein Ziehen in die zur Einsetzrichtung E entgegengesetzten Richtung dazu, dass die Weichanbindung 43 geschert und dadurch aufgetrennt wird. Sobald der Halteabschnitt 45 des Schwenkschenkels 19 die Aufnahme 35 in die zur Normalrichtung N entgegengesetzte Richtung nicht länger begrenzt kann das Dichtband 37 expandieren, bis es an dem Bauelement 59 anliegt.

Dieser Zustand ist in Fig. 3 gezeigt. Die Anputzdichtleiste 11 ist dabei vollständig montiert und gemeinsam mit der Gebäudewand 61 eingeputzt, und die Fuge zwischen dem Bauelement 59 und der Gebäudewand 61 ist abgedichtet. Es verbleibt lediglich eine Schattenfuge zwischen dem Putzbegrenzungsabschnitt 25 und dem Bauelement 59, die aufgrund der Schrägstellung des Putzbegrenzungsabschnitt 25 vorteilhaft schmal und somit unauffällig ist.

### Bezugszeichen

- 11: Anputzdichtleiste
- 13: Profilkörper
- 15: Basisschenkel
- 17: Putzschenkel
- 19: Schwenkschenkel
- 21: Putzabzugskante (vorderes Ende)
- 23: hinteres Ende
- 25: Putzbegrenzungsabschnitt
- 27: vorderer Wandabschnitt
- 29: Basisabschnitt
- 31: hinterer Wandabschnitt
- 33: Befestigungsabschnitt
- 35: Aufnahme
- 37: Dichtband
- 39: Schaumstoffklebeband
- 41: Armierungsgewebe
- 43: Weichanbindung
- 45: Halteabschnitt
- 47: Abdeckabschnitt
- 49: Vorsprung
- 51: Klebemittel
- 53: Greifabschnitt
- 55: Aufwinklung
- 57: Riffelung
- 59: Bauelement
- 61: Gebäudewand
- 63: Grundputz
- 65: Oberputz
- E: Einsetzrichtung
- L: Längsrichtung
- N: Normalrichtung

## Patentansprüche

1. Anputzdichtleiste (11) für den Baukörperanschluss eines Bauelements (59), insbesondere eines Fensters oder einer Tür, an einer Gebäudewand (61), wobei die Anputzdichtleiste (11) einen sich in eine Längsrichtung (L) erstreckenden Profilkörper (13) aufweist, der einen entlang einer Einsetzrichtung (E) ausgerichteten Basisschenkel (15) zur Befestigung an dem Bauelement (59) und/oder an der Gebäudewand (61) umfasst sowie einen Putzschenkel (17) zum Einputzen an der Gebäudewand (61) umfasst, der in eine zumindest im Wesentlichen senkrecht zur Einsetzrichtung (E) ausgerichtete Normalrichtung (N) vom Basisschenkel (15) absteht,
wobei an einer von dem Putzschenkel (17) abgewandten Seite des Basisschenkels (15) eine Aufnahme (35) für ein Dichtband (37) ausgebildet ist, die in die Normalrichtung (N) durch einen Basisabschnitt (29) des Basisschenkels (15), in die Einsetzrichtung (E) durch einen hinteren Wandabschnitt (31) des Basisschenkels (15) und entgegen der Einsetzrichtung (E) durch einen vorderen Wandabschnitt (27) des Basisschenkels (15) begrenzt wird,
wobei der Profilkörper (13) ferner einen Schwenkschenkel (19) umfasst, der entlang eines Übergangs zwischen einem Halteabschnitt (45) und einem Abdeckabschnitt (47) des Schwenkschenkels (19) gelenkig an dem Basisschenkel (15) befestigt ist und aus einer Auslenkstellung, in der das Dichtband (37) in die genannte Aufnahme (35) eingesetzt werden kann, in eine Montagestellung verschwenkt werden kann, in welcher sich der Halteabschnitt (45) von dem vorderen Wandabschnitt (27) zu dem hinteren Wandabschnitt (31) erstreckt und die Aufnahme (35) dadurch entgegen der Normalrichtung (N) begrenzt und in welcher der Abdeckabschnitt (47) entgegen der Einsetzrichtung (E) über den Basisschenkel (15) übersteht,
**dadurch gekennzeichnet,**
**dass** in der Montagestellung der Halteabschnitt (45) und/oder der Abdeckabschnitt (47) des Schwenkschenkels (19) relativ zur Einsetzrichtung (E) schräg ausgerichtet ist/sind.

2. Anputzdichtleiste nach Anspruch 1,
wobei in der Montagestellung der Halteabschnitt (45) des Schwenkschenkels (19) relativ zu dem Basisabschnitt (29) des Basisschenkels (15) derart schräg ausgerichtet ist, dass er an dem hinteren Wandabschnitt (31) dem Basisabschnitt (29) näher ist als an dem vorderen Wandabschnitt (27).

3. Anputzdichtleiste nach Anspruch 1 oder 2,
wobei in der Montagestellung der Abdeckabschnitt (47) des Schwenkschenkels (19) relativ zu dem Basisabschnitt (29) des Basisschenkels (15) derart schräg ausgerichtet ist, dass sein Verlauf ausgehend vom genannten Übergang neben einer Richtungskomponente entgegen der Einsetzrichtung (E) auch eine Richtungskomponente entgegen der Normalrichtung (N) aufweist.

4. Anputzdichtleiste nach Anspruch 3,
wobei in der Montagestellung der Abdeckabschnitt (47) des Schwenkschenkels (19) relativ zu dem Basisabschnitt (29) des Basisschenkels (15) derart schräg ausgerichtet ist, dass sich der Abdeckabschnitt (47) ausgehend von dem genannten Übergang entgegen der Normalrichtung (N) über eine Distanz von mindestens 2 mm erstreckt.

5. Anputzdichtleiste nach einem der vorstehenden Ansprüche,
wobei der Schwenkschenkel (19) derart an dem Basisschenkel (15) befestigt ist, dass er um mindestens 90°, insbesondere um mehr als 90°, aus der Montagestellung in die Auslenkstellung oder darüber hinaus verschwenkt werden kann.

6. Anputzdichtleiste nach einem der vorstehenden Ansprüche,
wobei der Schwenkschenkel (19) über eine stoffschlüssige Weichanbindung (43), insbesondere aus Weich-PVC, an dem Basisschenkel (15) befestigt ist.

7. Anputzdichtleiste nach Anspruch 6,
wobei die Weichanbindung (43) an einer entgegen der Normalrichtung (N) weisenden Seite des Basisschenkels (15) angeordnet ist.

8. Anputzdichtleiste nach einem der vorstehenden Ansprüche,
wobei der Basisschenkel (15) einen Putzbegrenzungsabschnitt (25) aufweist, der sich entgegen der Einsetzrichtung (E) über den Putzschenkel (17) hinaus bis zu einem eine Putzabzugskante (21) bildenden vorderen Ende des Basisschenkels (15) erstreckt.

9. Anputzdichtleiste nach Anspruch 8,
wobei der Putzbegrenzungsabschnitt (25) relativ zur Einsetzrichtung (E) schräg ausgerichtet ist.

10. Anputzdichtleiste nach einem der vorstehenden Ansprüche,
wobei sich entgegengesetzt zu dem Halteabschnitt (45) an den Abdeckabschnitt (47) ein Greifabschnitt (53) des Schwenkschenkels (19) anschließt, der mit dem Abdeckabschnitt (47) über eine Aufwinklung (55) verbunden ist und dadurch gegenüber dem Abdeckabschnitt (47) in die Normalrichtung (N) versetzt ist.

11. Anputzdichtleiste nach Anspruch 10,
wobei der Greifabschnitt (53) mit einer Riffelung (57) versehen ist.
